# EUROPÄISCHE PATENTSCHRIFT

(11) **EP 1 066 139 B1**
(45) Veröffentlichungstag und Bekanntmachung des Hinweises auf die Patenterteilung: **13.11.2002**
(21) Anmeldenummer: 99919063.0
(22) Anmeldetag: 04.03.1999
(51) Int. Cl.: B28D 1/22

(54) **FLIESENSCHNEIDEMASCHINE MIT FLIESSENPOSITIONIER-PARALLEL- UND DIAGONAL-LINIENGITTER**
TILE-CUTTING MACHINE WITH A TILE-POSITIONING PARALLEL AND DIAGONAL LINEAR GRATING
DECOUPEUSE DE CARREAUX A QUADRILLAGE ORTHOGONAL ET DIAGONAL POUR LE POSITIONNEMENT DES CARREAUX

(30) Priorität: 17.03.1998 DE 29804733 U
(43) Veröffentlichungstag der Anmeldung: 10.01.2001
(73) Patentinhaber: Brandmeier, Johann, 83567 Unterreit (DE)
(72) Erfinder: Brandmeier, Johann, 83567 Unterreit (DE)
(74) Vertreter: Petra, Elke, Dipl.-Ing.
(86) Internationale Anmeldenummer: DE9900660
(87) Internationale Veröffentlichungsnummer: WO99047323

(56) Entgegenhaltungen:
- DE-A- 4 407 937
- FR-A- 946 897
- US-A- 2 255 812
- US-A- 2 568 816
- US-A- 5 626 124

## Beschreibung

Die Erfindung bezieht sich auf eine Fliesenschneidemaschine gemäß Oberbegriff des Anspruchs 1, wie sie zum Schneiden bzw. Zurechtschneiden von Fliesen, insbesondere von Fliesenlegern Verwendung findet.

Fliesenschneidemaschinen sind schon lange bekannt und sie bestehen allgemein aus einer rechteckigen, relativ langgestreckten Maschinenplatte, an deren einen Schmalseite mittig eine vertikal schwenkbare Schneideschiene befestigt ist, auf der ein Schneidarm längsverschieblich angeordnet ist. An der anderen Schmalseite ist eine Längs-Anschlagleiste angebracht.

So ist aus der US-A-2,568,816 eine Fliesenschneidemaschine bekannt, bei der ein Skalenlineal querverschieblich in der Maschinenplatte eingelassen ist. Am einen Ende des Skalenlineals ist ein Anschlagwinkel über ein bogenförmiges Langloch und Schraube verschwenkbar und somit winkeleinstellbar befestigt. Die genaue Winkeleinstellung des Anschlagwinkels ist nicht ohne weiteres durchführbar, da entsprechende Einstellangaben nicht vorgesehen sind. Auch ist ein genaues Schneiden kleiner und großer Fliesenplatten, im schnellen Wechsel von Längs- und Diagonalschnitten, nicht ohne komplexere Verschiebe- und Einstellarbeit möglich.

Zudem ist dem "Einkaufsberater"-Katalog III/96, Seite 2 und 3, der Firma Karl Dahm, eine Fliesenschneidemaschine zu entnehmen, deren Anschlagleiste, der oberen Innenkante zugeordnet, eine Zentimeter-Skala aufweist, während in die LeistenOberfläche ein zur Maschinenplatte querverschiebliches Einschublineal eingelassen ist. An einem der Enden des Einschublineals kann eine Führungsschiene oder ein Schräg- und Diagonalschnitt-Anschlag z.B. auswechselbar befestigt sein. Die Maschinenplatte ist meist 25 cm breit, so daß beim Schneiden von großformatigen Fliesen ein Seitenausleger benutzt werden muß, insbesondere um die als Seitenanschlag dienende Führungsschiene, bei deren über die Maschinenbreite hinausgeschobenem Zustand höhenmäßig abzustützen, da sie ansonsten durchhängt und nicht mehr als Seitenanschlag dienen kann. Soll nun von einer Fliese ein Streifen bestimmter Breite abgeschnitten werden, ist die Fliese auf der Maschinenplatte so aufzulegen, daß die entsprechende Kante in bezug auf die als Maßlineal dienende Längsanschlagleiste mit Skala entsprechend dem gewünschten Maß mit angehobener Schneideschiene aufgelegt wird, wonach die Schneideschiene abgesenkt und der Schnitt durchgeführt wird. Die auf der Metall-Anschlagleiste aufgebrachte Skala ist, insbesondere nach gewisser Benutzungszeit der Fliesenschneidemaschine nicht mehr optimal ablesbar und zudem auch die Linien und Beschriftung relativ klein, so daß ein Fliesenleger fortgeschrittenen Alters zum genauen Anlegen oder Einstellen der Führungsschiene über das Einschublineal, seine Lesebrille aufsetzen muß. Auf die Schnelle eine Einzelplatte ohne Führungsschiene auf genaues Zentimetermaß zu schneiden, ist nicht optimal möglich. Auch ist bei 45°-Schnitten immer die Verwendung eines entsprechenden Anschlages notwendig, der statt der Führungsschiene anzuordnen ist. Soll schnell zwischendurch eine nur geringe Anzahl von Fliesen auf 45° geschnitten werden, ist dies nicht möglich, da zuerst ein Schienen- bzw. Anschlag-Austausch stattfinden muß.

Aufgabe der Erfindung ist es, eine Fliesenschneidemaschine o.g. Gattung anzugeben, die ein genaues Schneiden kleiner und großer Fliesenplatten, in schnellem Wechsel von Längs- und Diagonalschnitten in einfacher, optimaler Weise erlaubt.

Diese Aufgabe wird durch eine Fliesenschneidemaschine mit den kennzeichnenden Merkmalen des Anspruchs 1 gelöst. Weitere vorteilhafte Ausgestaltungen sind in den Unteransprüchen gekennzeichnet.

Demgemäß ist auf der Oberfläche der Maschinenplatte eine rechteckige Ausrichtplatte befestigt, die an ihrer nach oben weisenden Fläche ein Liniengitter aufweist. Somit kann entsprechend dem Liniengitter der Ausrichtplatte nunmehr eine Fliese schnell ausgerichtet und geschnitten werden.

Vorteilhaft ist, wenn das Liniengitter der Ausrichtplatte aus einem Längs-Liniengitter aus jeweils zueinander parallelen Längs- und Querlinien und aus einem Diagonalgitter mit 45°-Linien besteht. Dabei können vorzugsweise die Längslinien in einem Abstand von ca. 1 cm und die Querlinien im Abstand von ca. 5 cm angeordnet sein, während z.B. die Diagonalgitter-Linien einen Abstand zueinander von ca. 2,5 cm aufweisen. Selbstverständlich kann jeweils auch ein engeres oder weiteres Liniengitter verwendet werden, wobei sich jedoch, insbesondere für das Längs-Liniengitter ein Linienabstand von 1 cm am besten bewährt. Die Fliesen können nunmehr schnell und genau ausgerichtet und so genau geschnitten werden.

Von Vorteil ist des weiteren, wenn an einer der Schmalseiten der Ausrichtplatte eine Zentimeter-Skala mittensymmetrisch aufgebracht ist, wobei von der Mitte der Ausrichtplatte ausgehend, zu beiden Seiten, zugeordnet zu den Längslinien des Liniengitters, aufsteigende Zahlen aufgebracht sind. Insbesondere für die Anordnung der Ausrichtplatte auf der Maschinenplatte ist es dabei vor oder während der Befestigung auf der Maschinenplatte besonders günstig, wenn die mittige Längslinie als "Null"-Längslinie, wesentlich verstärkter ausgeführt bzw. eingebracht ist als die übrigen Längslinien. Hierdurch ist sichergestellt, daß bei abgenutzter Ausrichtplatte die neue Ausrichtplatte schnell und gleichzeitig maßkorrekt zur Skala des Anschlaglineals und gleichzeitig zur Schneidschiene bzw. zum Schneidarm befestigt wird. Die neue Ausrichtplatte wird dabei an die Anschlagleiste der Maschine angelegt und dann gleichzeitig entsprechend der Skala der Anschlagleiste über die Längslinien des Liniengitters, insbesondere über die mittige Null-Längslinie genau ausgerichtet und befestigt.

Um besonders schnell und genau arbeiten zu können, insbesondere bei ständig wechselnden Schnittlegungen, ist vorteilhaft, wenn unterschiedliche Farbgebungen verwendet werden, z.B. für die Gitter-Linien und die durch die Linien gebildeten Felder. So können z.B. die Längslinien unterschiedlich eingefärbt sein, z.B. abwechselnd unterschiedlich eingefärbt sein oder jeweils eine unterschiedliche Dicke bzw. Breite aufweisen, so daß sich die jeweils geradzahligen Linien von den ungeradzahligen Linien gut unterscheiden lassen. Dadurch kann schnell eine Zentimeterbestimmung auch für etwas schlechter sehende Leute durchgeführt werden, ohne daß eine Brille aufgesetzt werden muß.

Durch die farblich unterschiedliche Auslegung der durch die Längslinien ausgebildeten Längsfelder, kann z.B. in 2-Farb-Auslegung in abwechselnder Aufeinanderfolge eine unterschiedliche Farbgebung der Längsfelder vorgesehen sein. So können z.B. sich weiße Felder mit grauen Feldern abwechselnd, ein angenehmes Streifenmuster ergebend.

Eine besonders gute Unterscheidbarkeit der Gitterlinien voneinander und gleichzeitig eine optimal genaue Ausrichtung der zu schneidenden Fliesen wird z.B. erhalten, wenn eine grau-weiße Längsstreifung, mit jeweils 1 cm breiter Längsfeld-Auslegung, zudem auf 5 cm zueinander beabstandete, dicker ausgeführte Querlinien und schließlich ein rotliniges Diagonalgitter mit 2,5 cm Gittermaß vorgesehen ist. Selbstverständlich ist die jeweilige Mittenlinie des Längs-Quer-Gitters zur besseren und schnelleren Erkennbarkeit entsprechend verstärkt-stärkt oder doppellinig ausgeführt.

Erfindungsgemäß kann die Ausrichtplatte die gleiche Breite aufweisen, wie die Maschinenplatte, nämlich üblicherweise insgesamt 25 cm. Die den Gitter-Längslinien zugeordnete schmalseitige Zentimeter-Skala, jeweils von der Mitte in ihrer Bezifferung ausgehend, beträgt dann 12,5 + 12,5 cm.

Besonders vorteilhaft ist, wenn die Ausrichtplatte breiter als die Maschinenplatte ist, vorzugsweise doppelt so breit, z.B. 50 cm breit. Hierdurch können auch großformatige Fliesen sicher aufliegen und auch die als Queranschlag dienende Führungsschiene liegt auf ihrer ganzen Länge immer korrekt auf der Ausrichtplatte auf, so daß auch der jeweilige Queranschlag immer optimal verwendbar ist. Auch kann der Schrägund Diagonalschnittanschlag schnell auf 45° eingestellt werden.

Erfindungsgemäß kann die Ausrichtplatte in unterschiedlichster Weise auf der Maschinenplatte befestigt sein. So kann die Ausrichtplatte direkt auf der Oberseite der Maschinenplatte oder auf einer auf der Maschinenplatte befestigbaren Zwischenplatte aufgebracht sein und zwar jeweils schnell ablösbar, ohne dabei zerstört zu werden, oder so, daß bei entsprechendem Ablösen einer verbrauchten Platte diese gleich mit zerstört wird.

Die Ausrichtplatte kann dabei aus unterschiedlichstem Material und von unterschiedlicher Dicke ausgebildet bzw. ausgelegt sein.

So kann die Ausrichtplatte aus Karton bestehen. Wird ein relativ dünner Karton verwendet, so kann dieser z.B. direkt auf den Maschinentisch mit Tapetenkleister aufgeklebt werden. Er kann dann bedarfsweise zum Ablösen eingenäßt und einfach abgezogen bzw. abgeschabt werden. Auch bei Verwendung eines dickeren Kartons als Ausrichtplatte besteht die Möglichkeit der Befestigung über Tapetenkleister und anschließendem Ablösen. Es kann jedoch auch eine Doppelklebeband-Befestigung vorgesehen sein oder eine insgesamt selbstklebende Unterseite verwendet werden.

Die Ausrichtplatte kann auch aus verschieden dickem Kunststoffmaterial, z.B. einer Kunststoffplatte oder einer Folie, auch einer Selbstklebefolie mit aufgebrachten Linien, gefertigt sein. Es kann jedoch auch eine Metallplatte, insbesondere eine Blechplatte, zur Verwendung kommen, bei der die Möglichkeit besteht, auf der Oberseite die Linien einzuritzen bzw.-gravieren und zudem farblich auszulegen. Eine solche Platte hat auch eine entsprechend lange Lebensdauer.

Wird die Ausrichtplatte aus relativ dünnem Material, z.B. relativ dünnem Karton bereitgestellt und, insbesondere für die doppelbreite Ausführung, eine Zwischenplatte verwendet, auf der die Karton-Ausrichtplatte aufgebracht ist, so kann diese Zwischenplatte ebenfalls aus unterschiedlichsten Materialien vorgesehen sein und ebenfalls in unterschiedlichster Weise auf dem Maschinentisch lösbar befestigt werden.

So kann die Zwischenplatte, die vorzugsweise ca. 4 mm dick sein kann, aus einem entsprechend dicken Karton, Blech, Holz, Kunststoff oder einer beliebigen Materialkombination hergestellt sein. Sie kann z.B. über ein Doppelklebeband, eine selbstklebende Unterseite, durch an sich bekannte Klemmeinrichtungen oder Magneteinrichtungen lösbar befestigt werden. Im Fall der Magnetbefestigung sind in vorteilhafter Weise in der Oberseite der Maschinenplatte Magnete eingelassen, während an der Unterseite der Zwischenplatte (oder auch der Ausrichtplatte bei direkter Befestigung der Ausrichtplatte) entsprechend metallisierte Zonen oder Blechstreifen oder Blechplättchen vorzusehen sind, es sei denn, die gesamte Platte besteht aus ferromagnetischem Material.

Nachfolgend wird die Erfindung anhand eines Ausführungsbeispiels unter Bezug auf die Zeichnung näher erläutert.

Es zeigt:
- Fig. 1:: eine Draufsicht auf eine Fliesenschneidemaschine, mit doppelbreiter Ausrichtplatte,
- Fig. 2:: eine Ansicht auf eine Längsseite der Fliesenschneidemaschine nach Fig. 1, und
- Fig. 3:: eine Teil-Draufsicht auf eine Ausrichtplatte für die Fliesenschneide maschine nach Fig. 1 und 2.

Wie insbesondere aus Fig. 1 und 2 zu erkennen ist, besteht eine Fliesenschneidemaschine im wesentlichen aus einer rechteckigen Maschinenplatte 1, die an ihrer Unterseite mit Füßen 2, die vorzugsweise als vier Gummifüße ausgelegt sind, ausgestattet ist.

An der gemäß Zeichnung linken Schmalseite der Maschinenplatte 1 sind über eine Befestigungsschiene 3 und daran mittig, in Längserstreckung nach außen ragend, ein Schwenkbock 4 angebracht, an dem eine in Längsrichtung über die ganze Maschinenplattenlänge sich erstreckende Schneidschiene 5 vertikal schwenkbar angelenkt ist. Zur leichteren Handhabbarkeit der Schneidschiene ist an deren äußeren Ende ein Griff 6 angebracht. Auf der Schneidschiene 5 ist ein Schneidarm 7, entlang des gesamten Arbeitsbereiches der Maschine, längsverschiebbar angeordnet.

An der zweiten Schmalseite der Maschinenplatte ist eine Längs-Anschlagleiste 9 angebracht, die an ihrem nach innen weisenden, oberen Kantenabschnitt eine Zentimeter-Skala 10 aufweist, deren Numerierung jeweils symmetrisch von der Mitte, d.h. gleichzeitig von der Mitte der Schneidschiene bzw. des Schneidarmes mit nicht dargestellten Schneidmesser, vorgesehen ist, also von Mitte "0" jeweils nach beiden Seiten zentimeterweise ansteigend. In der Oberseite der Anschlagleiste 9 ist ein Einschublineal 11, querverschieblich zur Maschinenplatte, eingelassen. Es weist ebenfalls an seiner Oberseite eine Skala 12 auf. Zudem trägt es über eine seiner äußeren Enden eine sich in Längsrichtung der Maschinenplatte erstreckende Führungsschiene 13, die über einen Bolzen 14 auswechselbar am Einschublineal 10 befestigt ist.

Auf der Maschinenplatte 1 ist, wie insbesondere aus Fig. 2 erkennbar, über eine Zwischenplatte 16 eine Ausrichtplatte 15 befestigt. Die beiden Platten 15 und 16 sind untereinander bzw. mit der Maschinenplatte 1 über Klebepunkte 18 bzw. 17 verbunden. Wie bereits vorbeschrieben, kann lediglich die Zwischenplatte 16 lösbar mit dem Maschinenplatte 1 verbunden sein, z.B. über lösbare Klebepunkte 17 wie Doppelklebestreifen oder auch eine Magneteinrichtung, während die Ausrichtplatte 15 entweder ebenfalls lösbar über z.B. Klebepunkte 18 mit der Zwischenplatte 16 verbunden ist oder z.B. über Tapetenkleister auf dieser aufgeklebt ist, wodurch im letzteren Fall beim Ablösen die Platte 15 zerstört wird.

Bei dem aus Fig. 1 ersichtlichen Beispiel ist die Ausrichtplatte 15, und mit ihr ggf. die Zwischenplatte 16, in Doppelbreite ausgelegt, d.h. die Breite der Ausrichtplatte 15, bzw. der Platten 15 und 16, ist doppelt so groß wie die Breite der Maschinenplatte 1.

Wie insbesondere aus Fig. 3 ersichtlich ist, ist auf der Oberseite der Ausrichtplatte 15 ein Längsgitter 20 aufgebracht, daß aus Längslinien 21 und Querlinien 22 besteht. Die mittlere Längslinie ist als Null-Linie 23 verstärkt ausgeführt, und auch die mittlere Querlinie ist als Mittellinie 24 erkennbar unterschiedlich zu den übrigen Querlinien ausgebildet.

Zusätzlich zum Längsgitter 20 ist auf der Oberfläche der Ausrichtplatte 15 ein 45°-Diagonalgitter 30 vorgesehen, bestehend aus im rechten Winkel zueinander stehenden Diagonallinien 31 und 32. Diese Diagonallinien sind, was in der Zeichnung nicht darstellbar ist, z.B. in roter Farbe ausgelegt, während die Linien des Längsgitters 20 schwarz ausgelegt sind.

An der einen Schmalseite der Ausrichtplatte 15 ist eine Skala 28 in Art eines Lineals aufgebracht, deren Skalierung zur Null-Linie 23 ausgerichtet ist, also die Ziffern 29 sind von der Null-Linie 23 ausgehend, jeweils mit nach außen steigenden Zahlenbeträgen aufgebracht.

Die zwischen den Längslinien 21 des Längsgitters 20 gebildeten Felder sind aufeinanderfolgend, d.h. abwechselnd unterschiedlich farblich ausgelegt. Dadurch wechselt sich z.B. jeweils ein helles Feld 25 mit einem dunklen Feld 26, das z.B. ein graues Feld oder beliebig farbiges Feld sein kann, ab.

### Bezugszeichenliste

- 1.: Maschinenplatte
- 2.: Füße
- 3.: Befestigungsschiene
- 4.: Schwenkbock
- 5.: Schneidschiene
- 6.: Griff
- 7.: Schneidarm
- 8.: Griff
- 9.: Anschlagleiste
- 10.: Skala
- 11.: Einschublineal
- 12.: Skala
- 13.: Führungsschiene
- 14.: Bolzen
- 15.: Ausrichtplatte
- 16.: Zwischenplatte
- 17.: Klebepunkte
- 18.: Klebepunkte
- 19.: -
- 20.: Längsgitter
- 21.: Längslinie
- 22.: Querlinie
- 23.: Null-Linie
- 24.: Quer-Mittenlinie
- 25.: Helles Feld
- 26.: Dunkles Feld
- 27.: -
- 28.: Skala
- 29.: Ziffern
- 30.: Diagonalgitter
- 31.: Diagonallinien
- 32.: Diagonallinien

## Patentansprüche

1. Fliesenschneidemaschine, mit einer rechteckigen Maschinenplatte (1), an der einerseits eine vertikal schwenkbare Schneideschiene (5) mit einem längsverschieblichen Schneidarm (7) und andererseits eine mit einer Skala (10) versehene Längs-Anschlagleiste (9) vorgesehen ist,
**dadurch gekennzeichnet,**
**daß** auf der Maschinenplatte (1) eine rechteckige Ausrichtplatte (15) an der Längs-Anschlagleiste (9) anliegend befestigt ist, die an ihrer nach oben weisenden Werkstück-Auflagefläche ein Liniengitter (20, 30) aufweist.

2. Fliesenschneidemaschine nach Anspruch 1,
**dadurch gekennzeichnet, daß** die Ausrichtplatte (15) ein Parallel-Liniengitter (20) aus jeweils zueinander parallelen Längs- (21) und Querlinien (22) und ein 45°-Diagonalgitter (30) mit zueinander senkrecht stehenden Diagonallinien (31, 32) aufweist.

3. Fliesenschneidemaschine nach Anspruch 2,
**dadurch gekennzeichnet, daß** die Längslinien (21) im Abstand von ca. 1 cm, die Querlinien (22) im Abstand von ca. 5 cm und die Diagonallinien (31, 32) im Abstand von ca. 2,5 cm voneinander angeordnet sind.

4. Fliesenschneidemaschine nach Anspruch 3,
**dadurch gekennzeichnet, daß** an einer der Schmalseiten der Ausrichtplatte (15) eine Zentimeter-Skala (28) mittensymmetrisch aufgebracht ist, wobei von der Mitte der Ausrichtplatte (15) ausgehend zu beiden Seiten, zugeordnet zu den Längslinien (21) des Liniengitters (20) aufsteigende Zahlen aufgebracht sind und wobei die mittige Längslinie, als "Null"-Längslinie (23), wesentlich verstärkter ausgeführt ist als die übrigen Längslinien, und daß die Ausrichtplatte (15) so auf der Maschinenplatte (1) aufgebracht ist, daß die Skalen-Seite an der Längs-Anschlagleiste (9) ansteht.

5. Fliesenschneidemaschine nach den Ansprüchen 2 bis 4,
**dadurch gekennzeichnet, daß** die durch die Längslinien (21) ausgebildeten Längsfelder (25, 26) in Aufeinanderfolge abwechselnd eine unterschiedliche Farbgebung aufweisen, d.h. daß helle Felder (25) und dunkle Felder (26) abwechselnd aufeinanderfolgen.

6. Fliesenschneidemaschine nach Anspruch 4,
**dadurch gekennzeichnet, daß** ausgehend von der "Null"-Längslinie (23) jede zweite Längslinie (21) bzw. die jeweils geradzahlige und die ungeradzahligen Linien unterschiedlich ausgeführt bzw. eingebracht sind.

7. Fliesenschneidemaschine nach Anspruch 1,
**dadurch gekennzeichnet, daß** die Ausrichtplatte (15) die gleiche Breite aufweist wie die Maschinenplatte (1).

8. Fliesenschneidemaschine nach Anspruch 1,
**dadurch gekennzeichnet, daß** die Ausrichtplatte (15) breiter als die Maschinenplatte (1) ausgelegt ist, vorzugsweise doppelt so breit.

9. Fliesenschneidemaschine nach Anspruch 1,
**dadurch gekennzeichnet, daß** die Ausrichtplatte (15) direkt auf der Oberseite der Maschinenplatte (1) in an sich bekannter Weise durch z.B. durch Doppelklebeband, selbstklebend, mit Tapetenkleister aufgebracht bzw. befestigt ist.

10. Fliesenschneidemaschine nach Anspruch 1,
**dadurch gekennzeichnet, daß** die Ausrichtplatte (15) aus Karton besteht und auf einer auf der Oberfläche der Maschinenplatte (1) befestigbaren Zwischenplatte (16) in bekannter Weise aufgebracht ist, z.B. über Doppelklebeband (18), selbstklebend oder Tapetenkleister.

11. Fliesenschneidemaschine nach Anspruch 10,
**dadurch gekennzeichnet, daß** die Zwischenplatte (16) auf der Maschinenplatte (1) ebenfalls in bekannter Weise befestigbar ist, z.B. über Doppelklebeband (17), selbstklebend, durch Klemmeinrichtungen oder Magneteinrichtungen lösbar befestigt ist.

12. Fliesenschneidemaschine nach Anspruch 11,
**dadurch gekennzeichnet, daß** die Magneteinrichtung zum Befestigen der Zwischenplatte (16) auf der Maschinenplatte (1) aus in der Maschinenplatte (1) eingelassenen Magneten und an der Unterseite der Zwischenplatte (16) vorgesehenen metallisierten Zonen oder Blechstreifen oder- plättchen besteht, oder die Zwischenplatte (16) insgesamt eine ferromagnetische eine Blechplatte ist.

13. Fliesenschneidemaschine nach mindestens einem der vorhergehenden Ansprüche, **dadurch gekennzeichnet, daß** die Ausrichtplatte (15) aus dünnem oder dickem Karton, aus Holz oder aus Kunststoff gefertigt ist, oder eine Folie ist und daß die Zwischenplatte (16) ein dicker Karton, eine Blechplatte, eine Holzplatte oder eine Kunststoffplatte ist, und eine Dicke von 4 mm aufweist.

## Claims

1. Tile cutting machine, with a rectangular machine plate (1) on which is provided firstly a vertically pivotable cutting rail (5) with a longitudinally displaceable cutting arm (7) and secondly a longitudinal abutment strip (9) provided with a scale (10), **characterised in that** a rectangular alignment plate (15) is fastened on the machine plate (1) and bears on the longitudinal abutment strip (9) and on its upward facing workpiece supporting surface exhibits a line grid (20, 30).

2. Tile cutting machine according to claim 1, **characterised in that** the alignment plate (15) exhibits a parallel line grid (20) consisting of in each case parallel longitudinal lines (21) and transverse lines (22) and a 45° diagonal grid (30) with diagonal lines (31, 32) standing perpendicular to one another.

3. Tile cutting machine according to claim 2, **characterised in that** the longitudinal lines (21) are arranged with a spacing of approximately 1 cm, the transverse lines (22) with a spacing of approximately 5 cm and the diagonal lines (31, 32) with a spacing of approximately 2.5 cm.

4. Tile cutting machine according to claim 3, **characterised in that** a centimetre scale (28) is provided on one of the narrow sides of the alignment plate (15) symmetrically with its centre, with ascending numbers running out from the middle of the alignment plate (15) on both sides, associated with the longitudinal lines (21) of the line grid (20), and with the central longitudinal line, as "zero" longitudinal line (23), considerably thicker than the other longitudinal lines, and **in that** the alignment plate (15) is mounted on the machine plate (1) so that the scale side starts at the longitudinal abutment strip (9).

5. Tile cutting machine according to claims 2 to 4, **characterised in that** the successive alternating longitudinal fields (25, 26) formed by the longitudinal lines (21) exhibit a different colouring, i.e. light fields (25) and dark fields (26) follow in alternation.

6. Tile cutting machine according to claim 4, **characterised in that** starting from the "zero" longitudinal line (23), every second longitudinal line (21) or the respective even-numbered and the respective odd-numbered lines are formed or applied differently.

7. Tile cutting machine according to claim 1, **characterised in that** the alignment plate (15) exhibits the same breadth as the machine plate (1).

8. Tile cutting machine according to claim 1, **characterised in that** the alignment plate (15) is designed so as to be broader than the machine plate (1), preferably twice as broad.

9. Tile cutting machine according to claim 1, **characterised in that** the alignment plate (15) is applied or fastened directly to the top of the machine plate (1) in a manner known per se by for example double-sided adhesive tape, self-adhesively, or with carpet adhesive.

10. Tile cutting machine according to claim 1, **characterised in that** the alignment plate (15) is made of cardboard and fastened in a manner known per se, e.g. by means of double-sided adhesive tape (18), self-adhesively or by means of carpet glue, to an intermediate plate (16) which can be fastened to the surface of the machine plate (1).

11. Tile cutting machine according to claim 10, **characterised in that** the intermediate plate (16) can also be fastened in a manner known per se to the machine plate (1), e.g. is fastened by means of double-sided adhesive tape (17), self-adhesively, or detachably by means of clamping devices or magnetic devices.

12. Tile cutting machine according to claim 11, **characterised in that** the magnetic device for fastening the intermediate plate (16) on the machine plate (1) consists of magnets recessed in the machine plate (1) and metallised zones or metal strips or plates provided on the underside of the intermediate plate (16), or the intermediate plate (16) as a whole is a ferromagnetic sheet metal plate.

13. Tile cutting machine according to at least one of the preceding claims, **characterised in that** the alignment plate (15) is made from thin or thick cardboard, from wood or from plastic, or is a film, and **in that** the intermediate plate (16) is a thick cardboard, a sheet metal plate, a wooden plate or a plastic plate, and exhibits a thickness of 4 mm.

## Revendications

1. Machine de découpage de carreaux, comprenant un plateau (1) rectangulaire de machine sur lequel il est prévu, d'une part, une barre (5) de coupe pouvant basculer verticalement et ayant un bras (7) de coupe coulissant longitudinalement et, d'autre part, une réglette (9) longitudinale de butée munie d'une échelle graduée (10),
**caractérisée en ce qu'**il est fixé sur le plateau (1) de la machine un plateau (15) rectangulaire d'alignement s'appliquant à la réglette (9) longitudinale de butée et ayant un quadrillage (20, 30) sur sa surface d'appui d'une pièce qui est tournée vers le haut.

2. Machine de découpage de carreaux suivant la revendication 1, **caractérisée en ce que** le plateau (15) d'alignement a un quadrillage (20) de lignes parallèles constituées de lignes longitudinales (21) et transversales (22) parallèles respectivement entre elles et d'un réseau (30) diagonal à 45° ayant des lignes (31, 32) diagonales perpendiculaires entre elles.

3. Machine de découpage de carreaux suivant la revendication 2, **caractérisée en ce que** les lignes longitudinales (21) sont à une distance de 1 cm environ, les lignes transversales (22) à une distance de 5 cm environ et les lignes diagonales (31, 32) à une distance de 2,5 cm environ les unes des autres.

4. Machine de découpage de carreaux suivant la revendication 3, **caractérisée en ce qu'**il est apposé dissymétriquement par rapport au milieu, sur l'un des petits côtés du plateau (15) d'alignement, une échelle graduée (28) en centimètres, il est apposé, en partant du milieu du plateau (15) d'alignement vers les deux côtés, des nombres croissants associés aux lignes longitudinales (21) du quadrillage (20) et la ligne longitudinale médiane servant de ligne longitudinale (23) "zéro" est réalisée de manière plus forte que les autres lignes longitudinales, et **en ce que** le plateau (15) d'alignement est posé sur le plateau (1) de la machine de façon que le côté de l'échelle graduée vienne contre la réglette (9) longitudinale de butée.

5. Machine de découpage de carreaux suivant les revendications 2 à 4, **caractérisée en ce que** les champs (25, 26) longitudinaux constitués par les lignes longitudinales (21) ont, en succession alternée, une couleur différente, c'est-à-dire que des champs (25) clairs et des champs (26) foncés se succèdent en alternance.

6. Machine de découpage de carreaux suivant la revendication 4, **caractérisée en ce que**, en partant de la ligne longitudinale (23) "zéro", une ligne longitudinale (21) sur deux, ou les lignes respectivement paires et impaires, sont réalisées ou ménagées de manière différente.

7. Machine de découpage de carreaux suivant la revendication 1, **caractérisée en ce que** le plateau de la ligne (15) d'alignement a la même largeur que le plateau (1) de la machine.

8. Machine de découpage de carreaux suivant la revendication 1, **caractérisée en ce que** le plateau (15) d'alignement est plus large que le plateau (1) de la machine, de préférence deux fois plus large.

9. Machine de découpage de carreaux suivant la revendication 1, **caractérisée en ce que** le plateau (15) d'alignement est déposé ou fixé directement sur la face supérieure du plateau (1) de la machine d'une manière en soi connue, par exemple par un ruban adhésif à double face, par autocollage, par collage à la manière de papier peint.

10. Machine de découpage de carreaux, suivant la revendication 1, **caractérisée en ce que** le plateau (15) d'alignement est en carton et il est appliqué d'une manière en soi connue, par exemple par un ruban (18) adhésif double face, par autocollage ou par collage à la manière d'une tapisserie sur un plateau (16) intermédiaire qui peut être fixé à la surface du plateau (1) de la machine.

11. Machine de découpage de carreaux suivant la revendication 10, **caractérisée en ce que** le plateau (16) intermédiaire peut être fixé également de manière connue au plateau (1) de la machine en étant, par exemple, fixé de manière amovible par un ruban (17) adhésif double face, par autocollage, par des dispositifs de serrage ou par des dispositifs magnétiques.

12. Machine de découpage de carreaux suivant la revendication 11, **caractérisée en ce que** le dispositif magnétique de fixation du plateau (16) intermédiaire au plateau (1) de la machine est constitué d'aimants encastrés dans le plateau (1) de la machine et de zones métallisées ou de bandes ou plaquettes de tôle prévues sur la face inférieure du plateau (16) intermédiaire, ou le plateau (16) intermédiaire est dans l'ensemble un plateau de tôle ferromagnétique.

13. Machine de découpage de carreaux suivant au moins l'une des revendications précédentes, **caractérisée en ce que** le plateau (15) d'alignement est en carton mince ou épais, constitué de bois ou de matière plastique ou est une feuille, et **en ce que** le plateau (16) intermédiaire est un carton épais, une plaque de tôle, une planche de bois ou une plaque de matière plastique et a une épaisseur de 4 mm.
